# EUROPÄISCHE PATENTSCHRIFT

(11) **EP 1 840 258 B1**
(45) Veröffentlichungstag und Bekanntmachung des Hinweises auf die Patenterteilung: **29.10.2008**
(21) Anmeldenummer: 07005349.1
(22) Anmeldetag: 15.03.2007
(51) Int. Cl.: D06F 39/04

(54) **Laugenbehälter mit plattenförminger Heizeinrichtung**
Tub with plate-shaped heating device
Cuve avec un dispositif de chauffage en forme de panneau

(30) Priorität: 29.03.2006 DE 102006014785
(43) Veröffentlichungstag der Anmeldung: 03.10.2007
(73) Patentinhaber: Miele & Cie. KG, 33332 Gütersloh (DE)
(72) Erfinder: Brockschmidt, Egon, 33334 Gütersloh (DE); Fechtel, Benedikt, 33378 Rheda-Wiedenbrück (DE); Hollenhorst, Matthias, 59556 Lippstadt (DE); Nieder, Antje, 33332 Gütersloh (DE)

(56) Entgegenhaltungen:
- EP-A- 0 906 984
- EP-B1- 0 539 917
- DE-A1- 10 356 790

## Beschreibung

Die Erfindung betrifft einen Laugenbehälter für eine Wäschebehandlungsmaschine, mit einer in einer unteren Wandung angeordneten Öffnung mit einem plattenförmigen Heizkörper, welcher unterhalb der Öffnung angeordnet ist, so dass die Öffnung durch den Heizkörper verschlossen wird, wobei der Heizkörper Befestigungsmittel umfasst, die eine Befestigung an der unteren Wandung des Laugenbhälters bereitstellen, wobei ferner der Randbereich des Heizkörpers überlappend unterhalb des Öffnungsrandes an der Laugenbehälterwand angeordnet ist, wobei zwischen Laugenbehälterwand und Randbereich des Heizkörpers eine umlaufende Dichtung angeordnet ist.

Aus der EP 0 906 984 A1 ist ein Laugenbehälter bekannt, an dessen Boden bzw. Unterseite eine Öffnung mit einer Heizeinrichtung angeordnet ist. Die Heizeinrichtung ist plattenförmig ausgeführt und flüssigkeitsdicht in der Öffnung befestigt. Der äußere Rand der plattenförmigen Heizeinrichtung hat eine abgestufte Form und liegt teilweise überlappend zur Behälterwand im Randbereich der Öffnung. Auf der Außenseite der Behälterwand ist um die Öffnung ein Dichtring angeordnet, an den der äußere Rand der Heizeinrichtung anliegt. Die Befestigung der Heizeinrichtung an die untere Behälterwand wird mittels Schrauben bereitgestellt, die durch Bohrungen in der Heizplatte geführt und in die Behälterwand eingeschraubt werden. Diese Befestigung ist für einen Laugenbehälter aus Kunststoff nachteilig, da mögliche Spannungen aufgrund unterschiedlicher Wärmeausdehnungen nahezu vollständig über die Schrauben übertragen werden. Die Gefahr zu Rissbildungen im Bereich der Schraubverbindungen ist recht groß.

In der DE 103 56 790 A1 ist ein Durchlauferhitzer mit einem Gehäuseteil und einem daran befestigten Heizkörper offenbart, der als Topf mit einem schmalen, umlaufenden Steg ausgeführt ist. An den äußeren Rand des Stegs sind Laschen mit jeweils einer Öffnung angeformt, die sich jeweils senkrecht zur Ebene der Heizfläche erstrecken. Das Gehäuseteil besitzt um seine Öffnung umlaufend angeordnete Stege mit Rastnasen, die in die Öffnungen der Laschen hineinragen. Durch diese Anordnung wird ein Druck des Heizkörpers gegen das Gehäuseteil bewirkt, wenn die Stege mit den Öffnungen zusammenwirken.

Aus der EP 0 539 917 B1 ist ein Laugenbehälter bekannt, an dessen Boden bzw. Unterseite eine Öffnung mit einer Heizeinrichtung angeordnet ist. Die Heizeinrichtung ist plattenförmig ausgeführt und flüssigkeitsdicht in der Öffnung befestigt. Der Rand der Öffnung ist als zur Außenseite gerichteter kragenförmiger Ansatz ausgebildet, der zur Abdichtung und zur Befestigung der plattenförmigen Heizeinrichtung dient. Eine ringförmige Dichtung ist auf den Ansatz gestülpt, die auf der zur Öffnungsmitte weisenden Seite den Rand der plattenförmigen Heizeinrichtung umfasst. Mit einem Spannband, welches die Dichtung von außen umfasst, wird die Dichtung an den Ansatz des Laugenbehälters gedrückt, womit die Befestigung und die flüssigkeitsdichte Anlage der Heizeinrichtung bereitgestellt werden. An die ringförmige Dichtung werden hohe Anforderungen gestellt, da sie neben der Dichtigkeit auch die mechanische Befestigung der plattenförmigen Heizeinrichtung bereitstellt.

Aus der DE 18 98 429 ist ebenfalls ein Laugenbehälter mit einer am Boden angeordneten plattenförmigen Heizeinrichtung bekannt. Auch dieser Laugenbehälter hat für die Heizeinrichtung einen um die Öffnung kragenförmigen Randansatz, der an seinem freien Ende einen radial nach außen gerichteten umlaufenden Rand aufweist. Die Heizeinrichtung weist an ihrer Unterseite einen radial nach außen gerichteten Randansatz auf, welcher an dem Randansatz des Laugenbehälters anliegt. Über einen Spannring und eine umlaufende Dichtung wird der Randansatz der Heizeinrichtung an dem Randansatz der Öffnung im Laugenbehälter fixiert und abgedichtet. Diese Befestigungsart erfordert eine hohe Maßhaltigkeit für die kragenförmigen Umrandungen, die für die Aufnahme des Spannrings mit Dichtung geeignet sind. Bei einem Laugenbehälter aus Kunststoff ist diese Befestigungsart nicht so gut einsetzbar, da es einen hohen Aufwand erfordert, den Randansatz hinsichtlich der notwendigen Festigkeit im äußeren Umrandungsbereich auszubilden. Es ist ferner bei einem Laugenbehälter aus Kunststoff damit zu rechnen, dass sich bei Erwärmung der Randansatz am Laugenbehälter in einem stärkeren Maße ändert, als der Randansatz des Metallheizkörpers. Die unterschiedliche Materialausdehnung ist aufgrund der unterschiedlichen Wärmeausdehnungskoeffizienten von Kunststoff gegenüber Metall nicht zu vermeiden. Wegen dieser Verschiebungen genau an der Fügstelle zwischen Heizkörper und Kunststoffwandung können nach längerer Betriebszeit Undichtigkeiten auftreten. Es ist ferner zu beachten, dass die Bereitstellung einer Heizeinrichtung mit einem zusätzlichen abgewinkelten Randansatz zusätzliche Fertigungsschritte erfordert.

Der Erfindung liegt somit die Aufgabe zugrunde, bei einem Laugenbehälter aus Kunststoff eine einfache und zuverlässige Befestigung einer plattenförmigen Heizeinrichtung mit einer dauerhaften Dichtigkeit bereitzustellen.

Erfindungsgemäß wird diese Aufgabe durch einen Laugenbehälter mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben der sehr guten und dauerhaften Dichtigkeit zwischen einem plattenförmigen Heizkörpers und dem Öffnungsrand im Laugenbehälter darin, dass eine sehr zuverlässige Befestigung des plattenförmigen Heizkörpers unter Verwendung weniger Einzelteile bereitgestellt wird. Hierzu ist im Laugenbehälter im unteren Bereich eine Öffnung vorgesehen, die mit einer als plattenförmigem Heizkörper ausgebildeten Heizeinrichtung an der Behälteraußenseite abgedeckt bzw. verschlossen wird. Der Heizkörper dient zur Aufheizung der im Laugenbehälter befindlichen Flüssigkeit, insbesondere Wasch- oder Spülflüssigkeit. Der Heizkörper umfasst ferner Befestigungsmittel, die eine Befestigung des Heizkörpers an der äußeren Seite der unteren Wandung des Laugenbehälters bereitstellen, wobei ferner der Randbereich des Heizkörpers überlappend unterhalb des Öffnungsrandes an der Laugenbehälterwand angeordnet ist. Als Befestigungsmittel werden beispielsweise Schrauben verwendet, die durch am äußeren Randbereich des Heizkörpers angeordnete Bohrungen geführt und in Gewindebohrungen innerhalb der Behälterwand eingeschraubt werden. Um den Öffnungsrand ist eine umlaufende Dichtung angeordnet, gegen die der äußere Randbereich des Heizkörpers dichtend anliegt. Zur Positionierung des Heizkörpers sind um den Öffnungsrand an der Laugenbehälterwand auf der äußeren Seite nach außen gerichtete Stegsegmente in Form eines Kreisringabschnitts angeformt, die in korrespondierende Öffnungen im Randbereich des Heizkörpers ragen. Die Stegsegmente sind so platziert, dass sie jeweils mit der äußeren Fläche ihres Teilumfangs an dem äußeren Rand der jeweiligen Öffnung im Heizkörper, in die sie eingeführt sind, anliegen. Mit dieser Dimensionierung wird eine ortsfeste Positionierung des Heizkörpers erreicht, wobei auftretende Kräfte in radialer oder tangentialer Ausrichtung zuverlässig über diese Stegsegmente auf den Heizkörper übertragen bzw. abgeleitet werden. Hierdurch wird sichergestellt, dass die Schraubverbindungen nicht durch einwirkende Kräfte im Betrieb der Wäschebehandlungsmaschine übermäßig belastet werden, wodurch Beschädigungen der Kunststoffwandung durch herausreißende Schrauben vermieden werden. Die Öffnungen im Randbereich des Heizkörpers , die im Wesentlichen jeweils einen Kreisringabschnitt darstellen, erhöhen den Wärmewiderstand, da die verbleibenden schmalen Metallbereiche zwischen den Öffnungen den Wärmeübergang zum Randbereich des Heizkörpers vermindern. Die Ausbildung des Heizkörpers als flache Platte erlaubt nahezu beliebige Heizkörpergeometrien, beispielsweise rechteckig oder oval geformte Heizkörper.

In einer zweckmäßigen Ausführung sind die Öffnung in der Behälterwand und der plattenförmige Heizkörper im Wesentlichen kreisförmig ausgebildet. Damit kann auf einfache Weise eine zuverlässige Dichtigkeit zwischen Heizkörper und Öffnungsrand bereitgestellt werden.

In einer vorteilhaften Ausführung liegt der äußere Rand der jeweiligen Öffnung im Heizkörper fest an der äußeren Fläche des jeweiligen Stegsegments an. Durch ein kleines Übermaß der Stegsegmente gegenüber den Öffnungen und einer daraus resultierenden leichten Verformung des Stegsegments wird eine stetige bzw. ständig andauernde radial zum Inneren der Öffnung gerichtete Krafteinwirkung auf das in die jeweilige Öffnung ragende Stegsegment bereitgestellt, wodurch der Bereich der Öffnung stabilisiert bzw. gefestigt oder verstärkt wird. Dies ist insbesondere deshalb von Bedeutung, weil große Öffnungen, wie sie für einen plattenförmigen Heizkörper notwendig sind, die Struktur und die Festigkeit des Laugenbehälters bzw. der Laugenbehälterwand schwächen.

Zur Vereinfachung der Montage des Heizkörpers ist es zweckmäßig, die äußere Fläche des jeweiligen Stegsegments mit einem Abschnitt auszubilden, der schräg in Richtung zur Öffnungsmitte geformt ist und eine Anlaufschräge für den fest anliegenden äußeren Öffnungsrand des Heizkörpers bereitstellt.

In einer weiteren vorteilhaften Ausführung hat der Öffnungsrand auf der Innenseite der Laugenbehälterwand einen zum Heizkörper abfallenden Verlauf, wodurch ein sanfter Übergang zwischen der Innenfläche des Heizkörpers und der Innenseite der Laugenbehälterwand bereitgestellt wird. Mit dieser Ausbildung des Öffnungsrandes wird vermieden, dass sich an Kanten Ablagerungen bilden oder unerwünschte Strömungen bzw. Verwirbelungen der im Laugenbehälter befindlichen Flüssigkeit ausbilden.

Zur Positionierung der umlaufenden Dichtung ist es zweckmäßig, dass im Randbereich um die Öffnung der Wandung eine umlaufende Nut eingeformt ist, in welche die umlaufende Dichtung zumindest teilweise eingelegt ist. Hierbei kann eine einfache sogenannte O-Ringdichtung verwendet werden. Zur Vereinfachung der Montage kann in einem automatisierten Fertigungsschritt eine elastische umlaufende Dichtung als Raupe auf den Heizkörper aufgebracht werden.

In einer zweckmäßigen Ausführung ist auf der Außenseite der Laugenbehälterwand ein umlaufender kragenförmiger Steg angeformt. Dieser umlaufende Steg dient einerseits zu Stabilisierung des Öffnungsbereichs der Behälterwandung und andererseits zur Ableitung von Leckage- oder Kondensflüssigkeit, welche aufgrund der elektrischen Anschlüsse und der damit verbundenen Gefahr durch Kriechströme, nicht in den Bereich des Heizkörpers gelangen darf. Der Steg ist umlaufend beabstandet zum äußeren Rand des plattenförmigen Heizkörpers angeordnet.

In einer vorteilhaften Ausführung ist der Heizkörper nur in einer einzigen Lage an der Behälterwand positionierbar. Hierzu ist zur Positionierung des Heizkörpers eine Kodierung vorgesehen, die dadurch bereitgestellt wird, dass zumindest ein Stegsegment auf einem anderen Radius, der die Strecke zwischen Öffnungsmitte und Stegsegment beschreibt, liegt, als die übrigen Stegsegmente. Alternativ kann auch ein Stegsegment hinsichtlich seiner Form gegenüber den übrigen Stegsegmenten unterschiedlich ausgeführt sein.

Ein Ausführungsbeispiel der Erfindung ist in den Zeichnungen rein schematisch dargestellt und wird nachfolgend näher beschrieben. Es zeigen:
- Fig. 1:: eine Wäschebehandlungsmaschine in einer skizzierten Schnittdarstellung;
- Fig. 2 und 3:: die eingesetzte Heizeinrichtung in einer Detailansicht von der Außenseite des Laugenbehälters und
- Fig. 4 und 5:: die eingesetzte Heizeinrichtung in einer Detailansicht von der Innenseite des Laugenbehälters.

In Fig. 1 ist ein innerhalb einer Wäschebehandlungsmaschine 1 angeordneter Laugenbehälter 2 skizziert. Bei dem skizzierten Beispiel ist innerhalb des Laugenbehälters 2 eine horizontal drehbare Trommel 16 angeordnet, die stirnseitig beladbar ist. Der Laugenbehälter 2 besitzt in der unteren Wandung 3 eine Öffnung 4, welche durch einen Heizkörper 6 von der Außenseite der Behälterwand 3 abgedeckt wird. Der Randbereich 14 des Heizkörpers 6 überlappt den Bereich der Behälterwand 3 um den Öffnungsrand. Zur Positionierung und Fixierung besitzt die Behälterwand 3 auf der Außenseite angeformte Stegsegmente 8, die in Öffnungen des Heizkörpers 6 ragen. Ein zusätzlicher nach außen gerichteter und um die Öffnung 4 umlaufender Steg 5 verhindert das Eindringen von Tropf- oder Leckageflüssigkeit in den Bereich des Heizkörpers 6.

Fig. 2 zeigt einen Ausschnitt der unteren Wandung 3 von der Außenseite des Laugenbehälters 2 gesehen. Der plattenförmigen Heizkörper 6 ist mit wärmeerzeugenden Mitteln, wie Leiterbahnen oder Heizwendeln versehen, die über elektrische Verbindungsmittel (nicht dargestellt) mit Energie versorgt werden. Als wärmeerzeugende Mittel können auch Heizröhren verwendet werden, die auf bzw. unterhalb des Heizkörpers 6 aufgelötet werden. Die Befestigung des Heizkörpers 6 an der Behälterwand 3 erfolgt in dieser Ausführung mittels Schrauben 11, die durch Bohrungen 20 im plattenförmigen Heizkörper 6 gesteckt und in eine Gewindebohrung im Material der Behälterwand 3 eingeschraubt werden. Alternative Befestigungsarten, wie Nietverbindungen oder Klemmverbindungen sind ebenfalls denkbar. Zusätzlich zu den Befestigungsbohrungen 20 besitzt der Heizkörper 6 im Randbereich mehrere Öffnungen 12, in die Stegsegmente 8 hineinragen. Die Stegsegmente 8 sind an der Außenseite der Behälterwand 3 angeformt und haben jeweils die Form eines Kreisringabschnitts. Die Öffnungen 12 im Randbereich 14 des Heizkörpers 6 sind so positioniert, dass der äußere Rand 13 der Öffnung direkt und/oder unter Krafteinwirkung am äußeren Rand 17 des Stegsegments 8 anliegt. Damit der Heizkörpers 6 einfacher auf die Stegsegmente 8 aufgesetzt bzw. eingesetzt werden kann, haben die Stegsegmente 8 am äußeren Rand eine Anlaufschräge 18. Ein um den äußeren Rand des Heizkörpers 6 umlaufender Steg 5 bzw. Stutzen dient zum Ableiten von Leckage- oder Kondensflüssigkeit, die sich auf der Außenseite der Laugenbehälterwand 3 bilden oder sammeln kann. Der umlaufende Steg 5 ist in einem Abstand 15 zum äußeren Rand 14 des Heizkörpers 6 angeordnet, damit von diesem keine unerwünschten Kräfte auf den Heizkörper 6 eingeleitet werden.

In Fig. 3 ist der Heizkörper 6 vollständig im eingesetzten Zustand dargestellt. Die Stegsegmente 8 und die korrespondierenden Öffnungen 12 sind umlaufend angeordnet, wobei jedes Stegsegment 8 mit einer im Wesentlichen radial zur Mitte der Heizeinrichtung gerichteten Kraft entsprechend der skizzierten Kraftlinien 21 beaufschlagt wird. Durch diese Anordnung wird die Behälterwand 3 um die Öffnung 4 in Richtung Öffnungsmitte gespannt, wodurch die Behälterwand 3 eine gute Stabilität erhält. Ohne die genannte krafteinwirkende Positionierung des Heizkörpers 6 hätte die Behälterwand 3 in diesem Bereich eine geringere Stabilität.

In Fig. 4 ist die Behälterwand 3 von der Innenseite des Laugenbehälters 2 dargestellt. Der Heizkörper 6 ist unterhalb bzw. auf der Außenseite der Behälterwand 3 angeordnet und schließt mit seinem mittleren Bereich die Öffnung 4. Im Bereich der Öffnung 4 hat der Heizkörper 6 direkten Kontakt zum Innenraum des Laugenbehälters 2. Um die Öffnung 4 herum sind auf der Innenseite der Behälterwand 3 nockenartige Ausformungen 10 angeordnet, welche die Gewindeaufnahme für die als Befestigungselemente dienende Schrauben 11 (Fig. 2) bereitstellen. In der Detailansicht gemäß Fig. 5 ist zu erkennen, dass der äußere Rand 9 der Öffnung 4 in der Behälterwand 3 einen schräg verlaufenden Übergang 9a zur Oberfläche des Heizkörpers 6 besitzt. Dieser sanfte Übergang 9a sorgt dafür, dass sich keine Ablagerungen im Randbereich ausbilden und dass sich keine unerwünschten Verwirbelungen in der Flüssigkeit ausbilden. Eine ringförmige Dichtung 7, die in eine Nut 19 um den Öffnungsrand 9 eingelegt ist, stellt eine flüssigkeitsdichte Verbindung zwischen Heizkörper 6 und Behälterwand 3 bereit. Die Dichtung dient ferner zur Verminderung des Wärmeflusses vom Heizkörper 6 zur Behälterwand 3.

Die oben beschriebene Befestigung der Heizeinrichtung 6 ist ferner in sogenannte Bottichwaschmaschinen mit einem vertikal drehbaren Rührwerk und/oder einer vertikal drehbaren Trommel einsetzbar. Der besondere Vorteil dieser Anordnung ist, dass der Heizkörper 6 eine flache Form ohne zusätzliche Anformungen hat und dadurch sehr einfach herzustellen ist. Die flache Form bietet weitere Vorteile hinsichtlich der Materialauswahl für den Heizkörper, so dass alternativ zu einem Metallkörper auch Keramik oder hitzefeste Kunststoffe verwendet werden können.

## Patentansprüche

1. Laugenbehälter für eine Wäschebehandlungsmaschine (1), mit einer in einer unteren Wandung (3) angeordneten Öffnung (4) mit einem plattenförmigen Heizkörper (6), welcher unterhalb der Öffnung (4) angeordnet ist, so dass die Öffnung (4) durch den Heizkörper (6) verschlossen wird, wobei der Heizkörper (6) Befestigungsmittel (11) umfasst, die eine Befestigung an der unteren Wandung (3) des Laugenbehälters (2) bereitstellen, wobei ferner der Randbereich (14) des Heizkörpers (6) überlappend unterhalb des Öffnungsrandes an der Laugenbehälterwand (3) angeordnet ist, wobei zwischen unteren Wandung (3) und Randbereich (14) des Heizkörpers (6) eine umlaufende Dichtung (7) angeordnet ist,
**dadurch gekennzeichnet,**
**dass** der Heizkörper (6) als flache Platte ausgebildet ist, und dass zur Positionierung des Heizkörpers (6) um den Öffnungsrand (9) an der Außenseite der unteren Wandung (3) Stegsegmente (8) in Form von Kreisringabschnitten angeformt sind, die in korrespondierende Öffnungen (12) im Randbereich (14) des Heizkörpers (6) ragen, wobei die Stegsegmente (8) jeweils mit der äußeren Fläche (17) ihres Teilumfangs an dem äußeren Rand (13) der jeweiligen Öffnung (12) im Randbereich (14) des Heizkörpers (6) anliegen.

2. Laugenbehälter nach Anspruch 1,
**dadurch gekennzeichnet,**
**dass** die Öffnung (4) und der plattenförmige Heizkörper (6) im Wesentlichen kreisförmig ausgebildet sind.

3. Laugenbehälter nach Anspruch 1,
**dadurch gekennzeichnet,**
**dass** der äußere Rand (13) der jeweiligen Öffnung (12) im Heizkörper (6) jeweils an der äußeren Fläche (17) der Stegsegmente (8) fest anliegt und eine radial zum Inneren der Öffnung (4) gerichtete Krafteinwirkung (21) auf das in die jeweilige Öffnung (12) ragende Stegsegment (8) bereitstellt.

4. Laugenbehälter nach Anspruch 1,
**dadurch gekennzeichnet,**
**dass** die äußere Fläche (17) des jeweiligen Stegsegments (8) einen Abschnitt besitzt, der schräg in Richtung zur Öffnungsmitte geformt ist und eine Anlaufschräge (18) für den fest anliegenden äußeren Öffnungsrand (13) des Heizkörpers (6) bereitstellt.

5. Laugenbehälter nach Anspruch 1 oder 2,
**dadurch gekennzeichnet,**
**dass** der Öffnungsrand (9) der unteren Wandung (3) auf der Innenseite einen zum Heizkörper (6) abfallenden Verlauf hat, wodurch ein schräg verlaufender Übergang (9a) zwischen der Innenfläche des Heizkörpers (6) und der Innenseite der unteren Wandung (3) bereitgestellt wird.

6. Laugenbehälter nach Anspruch 1,
**dadurch gekennzeichnet,**
**dass** im Randbereich um die Öffnung (4) der unteren Wandung (3) eine umlaufende Nut (19) eingeformt ist, in welche die umlaufende Dichtung (7) zumindest teilweise eingelegt ist.

7. Laugenbehälter Anspruch 1 oder 2,
**dadurch gekennzeichnet,**
**dass** auf der Außenseite der unteren Wandung (3) ein umlaufender kragenförmiger Steg (5) angeformt ist, der beabstandet zum äußeren Rand (14) des plattenförmigen Heizkörpers (6) angeordnet ist.

8. Laugenbehälter nach Anspruch 1 oder 2,
**dadurch gekennzeichnet,**
**dass** zur Positionierung des Heizkörpers (6) eine Kodierung vorgesehen ist, wobei zumindest ein Stegsegment auf einem anderen Radius liegt, wie die übrigen Stegsegmente (8), oder gegenüber den übrigen Stegsegmenten (8) eine unterschiedliche Form besitzt.

## Claims

1. Washing liquid tub for a laundry treatment appliance (1), with an opening (4) disposed in a bottom wall (3) with a plate-shaped heater (6), which is disposed below the opening (4) such that the opening (4) is closed by the heater (6), wherein the heater (6) includes securing means (11), which provide securement on the bottom wall (3) of the washing liquid tub (2), wherein, in addition, the end region (14) of the heater (6) is disposed overlapping below the opening edge on the washing liquid tub wall (3), wherein a circumferential seal (7) is disposed between bottom wall (3) and end region (14) of the heater (6), **characterised in that** the heater (6) is in the form of a flat plate, and **in that**, for positioning the heater (6), bar segments (8), in the form of circular ring sections, are integrally moulded on the outside of the bottom wall (3) around the opening edge (9), the said bar segments projecting into corresponding openings (12) in the edge region (14) of the heater (6), wherein each of the bar segments (8) abuts against the outer edge (13) of the respective opening (12) in the edge region (14) of the heater (6) with the outer surface (17) of its part circumference.

2. Washing liquid tub according to claim 1, **characterised in that** the opening (4) and the plate-shaped heater (6) are substantially circular.

3. Washing liquid tub according to claim 1, **characterised in that** the outer edge (13) of the respective opening (12) in the heater (6) abuts fixedly against the outer surface (17) of the bar segments (8) and a provides a force effect (21), directed radially towards the interior of the opening (4), onto the bar segment (8) projecting into the respective opening (12).

4. Washing liquid tub according to claim 1, **characterised in that** the outer surface (17) of the respective bar segment (8) includes a section, which is moulded inclinedly in the direction of the opening centre and provides a stop inclination (18) for the fixedly abutting outer opening edge (13) of the heater (6).

5. Washing liquid tub according to claim 1 or 2, **characterised in that** the course of the opening edge (9) of the bottom wall (3) on the inside falls away towards the heater (6), an inclinedly extending transition (9a) thereby being provided between the inside face of the heater (6) and the inside of the bottom wall (3).

6. Washing liquid tub according to claim 1, **characterised in that** a circumferential groove (19) is moulded in the edge region around the opening (4) of the bottom wall (3), into which groove the circumferential seal (7) is inserted at least partially.

7. Washing liquid tub according to claim 1 or 2, **characterised in that** a circumferential collar-shaped bar (5) is integrally moulded on the outside of the bottom wall (3), the said collar-shaped bar being disposed at a spacing from the outer edge (14) of the plate-shaped heater (6).

8. Washing liquid tub according to claim 1 or 2, **characterised in that** a coding is provided for positioning the heater (6), wherein at least one bar segment lies on a different radius to the remaining bar segments (8), or has a different form compared to the remaining bar segments (8).

## Revendications

1. Cuve de lavage pour une machine (1) de traitement du linge, avec une ouverture (4) disposée dans une paroi inférieure (3) et pourvue d'un élément chauffant (6) en forme de plaque qui est disposé en dessous de l'ouverture (4) de telle sorte que l'ouverture (4) est fermée par l'élément chauffant (6), sachant que l'élément chauffant (6) comprend des moyens de fixation (11) qui fournissent une fixation sur la paroi inférieure (3) de la cuve de lavage, sachant en outre que la région de bord (14) de l'élément chauffant (6) est disposée en chevauchement en dessous du bord de l'ouverture sur la paroi (3) de la cuve de lavage, sachant qu'un joint d'étanchéité périphérique (7) est disposé entre la paroi inférieure (3) et la région de bord (14) de l'élément chauffant (6),
**caractérisée en ce que** l'élément chauffant (6) est réalisé sous forme de plaque plate, et **en ce que**, pour positionner l'élément chauffant (6) autour du bord (9) de l'ouverture, des segments de nervure (8) sont formés, sur le côté extérieur de la paroi inférieure (3), sous la forme de secteurs d'anneau de cercle qui dépassent dans des ouvertures correspondante (12) dans la région de bord (14) de l'élément chauffant (6), sachant que les segments de nervure (8) s'appliquent respectivement par la face extérieure (17) de leur circonférence partielle contre le bord extérieur (13) de l'ouverture respective (12) dans la région de bord (14) de l'élément chauffant (6).

2. Cuve de lavage selon la revendication 1, **caractérisée en ce que** l'ouverture (4) et l'élément chauffant (6) en forme de plaque sont réalisés essentiellement circulaires.

3. Cuve de lavage selon la revendication 1, **caractérisée en ce que** le bord extérieur (13) de l'ouverture respective (12) dans l'élément chauffant (6) s'applique respectivement fixement contre la face extérieure (17) des segments de nervure (8) et fournit une force (21) dirigée radialement vers l'intérieur de l'ouverture (4) qui agit sur le segment de nervure (8) dépassant dans l'ouverture respective (12).

4. Cuve de lavage selon la revendication 1, **caractérisée en ce que** la face extérieure (17) du segment de nervure respectif (8) possède une partie qui est formée en oblique en direction du milieu de l'ouverture et qui fournit un biais d'attaque (18) pour le bord extérieur d'ouverture (13), fixement appliqué, de l'élément chauffant (6).

5. Cuve de lavage selon la revendication 1 ou 2, **caractérisée en ce que** le bord (9) de l'ouverture de la paroi inférieure (3) possède sur le côté intérieur une allure descendante en direction de l'élément chauffant (6), fournissant ainsi une transition (9a) à allure oblique entre la face intérieure de l'élément chauffant (6) et le côté intérieur de la paroi inférieure (3).

6. Cuve de lavage selon la revendication 1, **caractérisée en ce qu'**une rainure périphérique (19) est formée dans la région de bord autour de l'ouverture (4) de la paroi inférieure (3), rainure dans laquelle le joint d'étanchéité périphérique (7) est au moins partiellement inséré.

7. Cuve de lavage selon la revendication 1 ou 2, **caractérisée en ce qu'**une nervure périphérique (5) en forme de collet, qui est disposée à distance du bord extérieur (14) de l'élément chauffant (6) en forme de plaque, est formée sur le côté extérieur de la paroi inférieure (3).

8. Cuve de lavage selon la revendication 1 ou 2, **caractérisée en ce qu'**un codage est prévu pour positionner l'élément chauffant (6), sachant qu'au moins un segment de nervure se trouve sur un autre rayon que les autres segments de nervure (8), ou possède une forme différente des autres segments de nervure (8).
